# EUROPÄISCHE PATENTSCHRIFT

(11) **EP 0 602 631 B1**
(45) Veröffentlichungstag und Bekanntmachung des Hinweises auf die Patenterteilung: **01.05.1996**
(21) Anmeldenummer: 93120255.0
(22) Anmeldetag: 16.12.1993
(51) Int. Cl.: F01D 9/04, F01D 5/28

(54) **Verfahren zur Herstellung eines Leitgitters für Turbomaschinen, insbesondere für Axialverdichter**
Method of manufacturing a ring of stator blades, in particular for an axial compressor
Procédé pour la construction d'une rangée d'aubes statoriques, en particulier pour un compresseur axial

(30) Priorität: 18.12.1992 DE 4242851
(43) Veröffentlichungstag der Anmeldung: 22.06.1994
(73) Patentinhaber: MTU MOTOREN- UND TURBINEN-UNION MÜNCHEN GMBH, D-80976 München (DE)
(72) Erfinder: Sikorski, Siegfried, D-8000 München 22 (DE); Schober, Michael, D-8000 München 50 (DE); Schönacher, Reinhold, D-8000 München 50 (DE)

(56) Entgegenhaltungen:
- FR-A- 336 322
- GB-A- 2 260 580
- US-A- 3 393 436

## Beschreibung

Die Erfindung bezieht sich auf ein Verfahren nach dem Oberbegriff des Patentanspruchs 1.

Neuzeitliche Axialverdichter verlangen aerodynamisch optimierte, extrem schlanke Schaufelprofile; dabei versucht man, insbesondere die Leitschaufeln der axialen Leitgitter aus einem durch Fasern verstärkten Kunststoff zu fertigen; neben einer Gewichtsreduzierung hat dies den Vorteil, daß ein im Extremfall verursachter Schaufelbruch keine nennenswerten Schäden an nachfolgenden, z.B. metallischen Rotorschaufeln durch auftreffende Bruchstücke verursacht.

Bei einem aus der US-PS 3,393,436 bekannten Verfahren nach der eingangs genannten Art wird in Schritten im wesentlichen wie folgt vorgegangen: Umwickeln eines äußeren Gehäuserings mit einer Lage eines faserverstärkten Klebebands; Einbringung über dem Umfang verteilter Aussparungen an den Öffnungen im äußeren Gehäusering; Ausschneiden des Klebebands an den Aussparungen; Einsetzen der Schaufeln mit fußartigen Endteilen in die Aussparungen; Sicherung der Schaufeln in den Aussparungen des äußeren Gehäuserings; maschinelle Einarbeitung jeweils einer Umfangsaussparung in die fußartigen Endteile; umfängliche weitere Bandaufwicklung durch die Umfangsaussparungen in den Endteilen hindurch. Das in der Art eines Ringes aufgewickelte Band kann durch einen Kunstharzkleber mit dem äußeren Gehäusering und mit den fußartigen Endteilen verbunden werden. Die nachtägliche Einarbeitung der Aussparungen in die fußartigen Endteile führt zur einer festigkeitsmäßigen Schwächung und örtlichen Zerstörung der Fußmaterial- und Faserstruktur; für den Fall örtlicher Schaufelschäden muß die zu einem Ring gewickelte Bandage komplett gelöst und entfernt werden, um eine Schaufel oder gegebenenfalls eine Schaufelgruppe auswechseln zu können.

Eine komplette Auflösung des Schaufel-/Ringverbunds ist beim Stand der Technik mit Kunststoff-Schaufeln im allgemeinen auch denn erforderlich, wenn eine Kombination aus radial äußerem und radial innerem Gehäusering vorgesehen ist, und im Falle eines Schaufelschadens die mit radial innerem und radial äußerem Fußprofil kastenartig jeweils zwischen Ringsegmenten verankerte Schaufel herausgelöst werden muß.

Der Erfindung liegt die Aufgabe zugrunde, ein Verfahren nach der eingangs genannten Art sowie mindestens eine Vorrichtung zur Durchführung anzugeben, mit dem bzw. der auf verhältnismäßig einfache und betriebssichere Weise faser-verstärkte Kunststoffschaufeln am Außen- und/oder Innenring so festlegbar sind, daß die Befestigung keine nachträglichen nennenwerten material- und festigkeitsmäßigen Beeinträchtigungen der Schaufelwerkstoff- und Ringstrukturen herbeiführt; ferner sollen beschädigte Schaufeln ohne Gitterzerlegung örtlich einfach austauschbar sein.

Die gestellte Aufgabe ist vorrangig gemäß dem Verahren nach Patentanspruch 1 erfindungsgemäß gelöst.

Im Wege der Erfindung ist lediglich der eine, z.B. radial äußere Ring, mit über dem Umfang gleichförmig verteilten Schlitz-Öffnungen vorzufertigen, die auf die jeweils maximale Blatt-Profillänge und - dicke abgestimmt sind; bei mit maximaler Blattlänge durch die Schlitz- Öffnung hindurchgeschobener Schaufel kann z.B. nur jeweils ein außen aus der Öffnung radial vorstehender, blattseitig vorgefertigter Endabschnitt jeweils in einer Richtung gegen die Ringoberfläche umgebogen werden; letzteres so, daß die umgebogenen Abschnitte, von Schaufel zu Schaufel, ein zusätzlich über dem Umfang radial verdicktes und versteifendes Ringprofil erzielen lassen; dies kann insbesondere auch in gegenseitig umgebogener und sich überlappender Anordnung von Teilen der Endabschnitte erreicht werden, die jeweils zu zwei am Umfang beabstandeten Schaufeln gehören. Durch dies Anordnung kann ein metallischer Außenring materialseitig (Wanddicke) und festigkeitsmäßig verhältnismäßig schwach und gewichtlich leicht ausgeführt werden. Dies gilt erst recht in Verbindung mit einem aus einem faser-verstärkten Verbundwerkstoff (z.B. GFK oder CFK) gefertigten Außenring.

Der betreffende Endabschnitt der Leitschaufel, der gegebenenfalls ferner mit einem Längsschlitz versehen ist, so daß zumindest zwei Teile des Endabschnitts als "Lappen" einander engegengerichtet umbiegbar sind, ist Bestandteil der in dieser Weise vorgefertigten Schaufel; es kann sich dabei z.B. um radial aus den Öffnungen vorstehende Mantel teile des Schaufelblatts handeln, das aus gewickelten Faserverbundlagen gefertigt ist; ferner kann es sich beim Endabschnitt um ein zusammen mit der übrigen Schaufel gefertigtes und gegenüber dem Schaufelblatt verdicktes, über seine Gesamtlänge hinweg z.B. quadratisches Bauteil handeln, mit dem die Schaufel zunächst lose an der Öffnung auf dem Ring aufsitzt, bevor die Umbiegung und Befestigung erfolgt. Vorteilhaft entfallen somit nachträgliche Abarbeitungsvorgänge der Kunststoffschaufel wie aber auch gegenbenenfalls eines Kunststoffgehäuserings (Nutausfräsungen), die praktisch ohne Beschädigungen der Verbundwerkstoffstruktur (Faseraufspleißung) nicht realisierbar sind.

Grundsätzlich besteht die Möglichkeit, in einer oder mehreren Wärmebehandlungsphasen Umbiegung und Befestigung unmittelbar aufeinander folgen zu lassen; geht man davon aus, daß Schaufeln und Gehäusering aus dem praktisch gleichen oder einem zumindest gleichartigen Faser-Verbund-Werkstoff gefertigt sind, so kann zumindest mit dem abschließenden Umbiegevorgang die Verklebung der Materialpartner im Wege gegenseitiger Matrix-Werkstoff-Verschmelzung durchgeführt werden. Ein derartige, nach Aushärtung feste Klebeverbindung kann erfindungsgemäß äußerst rasch durch entsprechende Wärmezufuhr wieder gelöst werden, so daß eine beschädigte Schaufel von einer Seite aus der betreffenden Ringöffnung entfernt werden kann.

Je nach betrieblichen Anforderungen und insbesondere in Kombination mit eine Gehäusering aus einem metallischen Werkstoff kann eine leicht lösbare Schraub-, Bolzen- oder Nietverbindung der umgebogenen Schaufelteile mit dem Ring vorgesehen werden. Auch in diesem Fall sind Schaufeln einzeln lösbar, ohne die übrige Gitterstruktur auflösen zu müssen.

Die Erfindung kann bei einem sogenannten "innenringlosen" Leitgitter eingesetzt werden; bei vergleichsweise einfacher Schaufelmontage oder - demontage ist ferner der Einsatz bei einem Leitgitter mit Außen- und Innenring möglich und vorteilhaft; dabei werden zunächst die Schaufeln z.B. durch die Öffnungen des Außenringes hindurchgeschoben, so daß sie mit den inneren Blattenden am Innenring in axialer sowie Umfangsrichtung verankert werden; dabei kann das innere Blattende in vorgefertigte Ausnehmungen oder Taschen des Innenringes eingreifen; das innere Blattende kann alternativ mit mindestens einer Ausnehmung vorgefertigt sein, mit der das Blattende in darauf abgestimmte radial vorstehende Vorsprünge, Zapfen oder Noppen des Innenrings eingreift, so, daß das Blattende komplett flächenbündig und dicht örtlich auf dem Innenring aufsitzt. Hierauf kann dann die bereits erläuterte Erwärmung, Umbiegung und Festlegung der Schaufel mit dem übrigen Endabschnitt am Außenring erfolgen.

Vorteilhafte Ausgestaltungen des Verfahrens nach Anspruch 1 ergeben sich aus den Patentansprüchen 2 bis 17; vorteilhafte Vorrichtungen zur Durchführung des Verfahrens ergeben sich aus den Patentansprüchen 18 bis 23.

Anhand der Zeichnungen ist die Erfindung beispielsweise weiter erläutert; es zeigen:
- Fig. 1: ein erstes Ausführungsbeispiel als quer zur Ringachse geschnitten verkörperter Abschnitt eines Außenringes des Leitgitters, die radial gegenüber der Öffnung im Ring vorstehende und die über Wülste umgebogene Position von Teilen des Endabschnitts der Schaufel verkörpernde Ansicht und mit die verformende Umbiegung unterstützenden Platten in einem Längsschlitz des Schaufelendabschnitts,
- Fig. 2: ein zweites im Sinne der Fig. 1 geschnitten gezeichnetes Ausführungsbeispiel, unter Verdeutlichung einer wechselseitig einander entgegengerichteten Umbiegung mit sich überlappender Festlegung von Teilen der Endabschnitte mehrerer Schaufeln am Außenring,
- Fig. 3: ein perspektivisch dargestellter Außenringabschnitt mit darin eingesetzter Leitschaufel, vorrangig von Fig. 1 und 2 durch die Verwendung eines gegenüber dem Schaufelblatt verdickten Endabschnitts abgewandelt, der nach dem Einsetzten der Schaufel zumindest teilweise auf der relativ stark gekrümmten Blattöffnung im Ring aufsitzt,
- Fig. 4: die Draufsicht einer in die Zeichnungsebene projizierten Abwicklung eines Außenringabschnitts in Abwandlung vorrangig gegenüber Fig. 3 dadurch, daß eine vom Längsschlitz des jeweils zunächst radial vorstehenden, verdickten Endabschnitts ausgehende Verformung zwecks später sich überlappender Festlegung der Schaufeln am Außenring vorgesehen ist, und zwar großflächig mit nur jeweils zwei umgebogenen Teilen oder "Lappen" pro Schaufel,
- Fig. 5: die Draufsicht einer in die Zeichnungsebene projizierten Abwicklung eines Außenringabschnitts mit abschnittsweise pro Schaufel umgebogenen und sich später überlappenden Teilen der jeweiligen Endabschnitte in sinngemäß Abstimmung auf Fig. 2,
- Fig. 6: ein sinngemäß der Fig. 1 entsprechender Gitterschnitt, hier jedoch für ein Leitgitter mit Außen- und Innenring und in gegenüber Fig. 1 deutlicherer Kennzeichnung des Werkzeugangriffspunktes zwischen den Platten im Schlitz, radial außen sowie mit Blattverankerung am Innenring in erster Ausführung und
- Fig. 7.: eine weitere innenringseitige Befestigungsalternative einer Leitschaufel.

Die Erfindung, z.B. nach Fig. 1 bis 3, kann bei einem nur einen Außenring 1 enthaltenden, axial durchströmbaren Leitgitter oder bei einem Außen- und Innenring 1,10 (Fig.6 und 7) enthaltenden axial durchströmbaren Leitgitter einer Verdichterstufe eines Gasturbinentriebwerks eingesetzt werden. Außen- und/oder Innenring 1 bzw. 10 können in nicht gezeigter Weise axial und radial sich abstützend an äußeren bzw. inneren Gehäuse- bzw. Statorstrukturen gehalten sein; z.B. kann der Außenring aber auch Bestandteil des Verdichtergehäuses sein. Grundsätzlich ist der Außenring 1 (Fig.1 bis 3) mit gleichförmig über dem Umfang verteilten Öffnungen 7 vorgefertigt; die von außen in die Öffnugne 7 einzusetzenden und durch diese in geforderter Blatthöhe hindurchzuschiebenden Leitschaufeln 2 sind mit einem für die späteren Befestigungsvorkehrungen vorbereiteten Endabschnitt 3 vorgefertigt; gemäß Fig. 1 bis 6 wird der Endabschnitt 3 mit einem sich etwa in Profillängsrichtung erstreckenden Längsschlitz 6 vorgefertigt, durch den der Endabschnitt 3 in mindestens zwei Teile 4,5 oder "Lappen" zergliedert wird; in den bei der Schaufelfertigung mitgefertigten Endabschnitt 3 können Platten 8 eingebunden werden (Fig. 1), die die verformende Umbiegung in Pfeilrichtung B durch ein radial außen, mittig zwischen die Platten 8 greifendes Verformungswerkzeug W untersützen bzw. eine Beschädigung der beiden Teile 4,5 verhindern sollen.

Für die Schaufelbefestigung werden die zunächst radial vorstehenden Teile 4,5 des Endabschnitt 3 erwärmt und dabei- oder danach- gemäß Pfeilen B in die gestrichelt angegebene Kontur gegen die Oberfläche des Außenringes 1 umgebogen. Gemäß Fig. 1 können die Teile 4,5 um jeweils entlang der Öffnungen 7 am Außenring 1 vorgefertigte Wülste 9 bzw. wulstartige Verdickungen umgebogen werden; diese Wülste 9 ermöglichen eine weich ausgerundete Umbiegung der Teile 4,5 und schaffen relativ große Sitz- und Haftflächen auch bei kleinen Schaufelabständen. Bei gleichem oder gleichartigen Faserverbundwerkstoff von Leitschaufeln 2 und Außenring 1 kann durch örtliche Wärmezufuhr eine selbstklebende Verbindung der gegen den Außenring 1 umgebogenen Teile 4,5 hergestellt werden. Insbeondere im Falle eines metallischen Außenringes 1 kann ein geeigneter Kleber als Verbindungsmittel, z.B. ein metallhaltiger Kunststoff-Zement-Kleber, verwendet werden. Ferner kann ausschließlich oder zusätzlich zu den genannten Klebungsmaßnahmen, z.B. entlang der Linien L1,L2 eine Befestigung der umgebogenen Teile 4,5 mit dem Außenring 1 bzw. untereinander und mit dem Außenring 1 (Fig. 2) durch Vernietung oder Verschraubung oder dergleichen vorgesehen werden.

Fig. 2 und 5 kennzeichnen eine Anordnung, bei der die zunächst radial vorstehenden Endabschnitte 3, in durch Längsschlitz 6 voneinander getrennten Teilen 4,5, "kammförmig" vorgefertigt werden; über die Schaufelprofillänge gesehen (Fig. 5) werden z.B. fortlaufend Teil 4 von der Saugseite aus nach rechts, Teil 5 von der Druckseite aus nach links, und so fort, umgebogen, so, daß sich die Teile 4,5 jeweils zweier in Umfangsrichtung benachbarter Leitschaufeln 2 überlappen. Die Linien P1,P2 kennzeichnen in Fig. 2 die Anordnung weiterer Leitschaufeln 2 am Außenring 1.

Fig. 3 verkörpert ein schematisch und perspektivisch dargestelltes Befestigungskonzept unter Anwendung eines gegenüber der übrigen Schaufelblattprofilierung jeweils verdickten Endabschnitts 3 einer Leitschaufel 2; der Endabschnitt 3 kann über seine Länge hinweg etwa einen quadratischen oder rechteckigen Querschnitt aufweisen; dabei liegt eine relativ zur Schaufelkrümmung sowie relativ zur Öffnung 7 geradlinige Erstreckung des Endabschnitts 3 und des Längsschlitzes 6 vor; in der mit ausgezogenen Linien dargestellten Ausgangskontur sitzt der Endabschnitt zumindest teilweise an der Öffnung 7 auf dem Außenring 1 auf; vorteilhaft definiert der Endabschnitt 3 (Fig.3) ein exakt vorpositionierte Einbaulage der Leitschaufel 2.

Unter Berücksichtigung eines gegenüber Fig. 3 abweichenden Schaufelanstellwinkels sowie abweichender Profilgestaltung verkörpert Fig. 4 eine aus dem zu Fig. 3 dargelegten Grundprinzip mögliche, relativ großflächig am Ringumfang verteilte gegenseitige Überlappung der jeweils pro Schaufel 2 vom Längsschlitz 6 einander entgegengerichtet umgebogenen Teile 4,5 oder "Lappen".

In Verbindung mit Fig. 3 und 4 kann ebenfalls die zu Fig. 1 und 2 bereits erläuterte Klebe- und/oder mechanische Verbindung der umgebogenen Teile 4,5 mit dem Außenring 1 bzw. der Teile 4,5 untereinander sowie mit dem Außenring 1 vorgesehen werden.

Fig. 6 und 7 erläutern bei einem Leitgitter mit Außenring 1 und Innring 10 vorrangig Befestigungsalternativen. Gemäß Fig. 6 greift die von oben, außen über die Öffnung 7 durch den Außenring 1 hindurchgeschobene Schaufel 2 an ihrem übrigen freien Ende mit einem gegenüber dem Blattprofil dünneren Endteil 11 bzw. Vorsprung bzw. Zapfen bzw. Profilendteil in eine vorgefertigte korrespondierende Ausnehmung 12 des Innenringes 10 ein; auf diese Weise ist jede Leitschaufel 2 vor dem verformenden Biegevorgang der Teile 4,5 des Endabschnitts 3 beidseitig exakt orpositioniert.

Gemäß der Alternative nach Fig. 7 kann die Leitschaufel 2 auf der von der Öffnung 7 (Fig.6) im Außenring 1 abgewandeten Seite ihres Blattprofils eine Ausnehmung 13 aufweisen, mit der die Schaufel 2 in einen korrespondierenden Vorsprung 14 oder Zapfen oder Steg oder dergleichen eingreift, der am Innenring 10 radial vorstehend angeordnet ist.

Die radial äußere Umbiegung und Festlegung der umgebogenen Teile 4,5 des Endabschnitts 3 der Leitschaufel 2 am Außenring 1 kann sinngemäß in bereits zu Fig. 1 erläuterter Art und Weise erfolgen.

Fig. 6 kennzeichnet deutlicher gegenüber Fig. 1 das radial außen angesetzte Werkzeug W mit seinen beiden Keilflächen W1,W2, deren gemeinsame Spitze für die Umbiegung in Richtung B zunehmend tiefer (Pfeil R) in den Spalt zwischen den beiden Blechplatten 8 einfahrbar ist. In Zwischenphasen oder zumindest für die abschließende Umbiegungsphase gegen den Außenring 1 - auch im Hinblick auf die Verwendung von Wülsten 9 (Fig.1) - kann das erste Werkzeug W durch ein Werkzeug ersetzt werden, das auf die für die örtliche Befestigung am Ring 1 tatsächlich verlangte Konturierung deutlicher abgestimmt gestaltet ist.

Die für die Umbiegung der Teile 4,5 und/oder deren festlegende Verklebung erforderliche Wärmezufuhr kann z.B. durch Induktionsspulen oder elektrisch Widerstandsheizspiralen erzeugt werden; in derartiger oder vergleichbarer Weise können aber auch das Werkzeug W selbst und/oder die Platten 8 beheizt oder als Heizkörper ausgebildet sein.

Maschinell beweglich gehaltert oder von Hand kann die erforderliche örtliche Erwärmung der Bauteile 4,5 und/oder 1(Außenring) auch durch haartrockner-artige Heißluftgeneratoren erzeugt werden, mit denen z.B. gleichzeitig unterschiedlich gerichtete Heißluftströme hervorgerufen werden.

Die für die verformende Umbiegung und/oder für die Verklebung erforderliche Bauteilerwärmung kann in einer Kammer im Vakuum oder unter Druck erfolgen. Eine derartige Kammer könnte aus zwei schalen- oder kastenartigen komplementären Halbteilen bestehen, die unter Umfassung eines Abschnitts des Außenringes 1 und der Endteile 4,5 beidseitig über den Ringabschnitt gestülpt und dann entlang ihrer Außenränder hermetisch verschlossen werden.

Im Hinblick auf Fig. 6, also bei einem Axialleitgitter mit Außen- und Innenring 1,10, wäre es vorstellbar, den Innenring 10 mit den Schaufeleinfüll-Öffnungen 7 auszustatten und die Leitschaufeln 2, im Sinne der Fig. 1 bis 6, außen am Innenring 10 festzulegen, wobei die übrigen Befestigungsalternativen 11,12 (Fig.6) bzw. 13,14 (Fig.7) dann sinngemäß in Bezug auf den Außenring 1 anwendbar wären.

Sofern nicht schon ausdrücklich beansprucht, sind die zuvor beschriebenen und/oder zeichnerisch behandelten Merkmale ebenfalls Bestandteil der Erfindung.

## Patentansprüche

1. Verfahren zur Herstellung eines Leitgitters für Turbomaschinen, insbesondere eines Leitgitters in Ringbauweise für Axialverdichter, mit aus faserverstärktem Kunststoff gefertigten Leitschaufeln (2), die in über dem Umfang verteilte Öffnungen (7) eines Ringes (1) eingesetzt und an einem Schaufelende mit dem Ring (1) verbunden werden, dadurch gekennzeichnet, daß die Leitschaufeln (2) jeweils mit einem in Profillängsrichtung verlaufenden Endabschnitt (3) vorgefertigt werden, der nach dem Einsetzen der Leitschaufeln (2) in die Öffnungen (7) erwärmt, gegen die Ringoberfläche umgebogen und mit dem Ring (1) verbunden wird.

2. Verfahren nach Anspruch 1, dadurch gekennzeichnet, daß mindestens zwei Teile (4,5) des Endabschnitts (3) nach Einschiebung der Schaufel in die Öffnung (7) in Umfangsrichtung einander entgegengerichtet gegen die Ringoberfläche umgebogen werden.

3. Verfahren nach Anspruch 1 oder 2, dadurch gekennzeichnet, daß jede Leitschaufel (2) mit einem vor dem Einsetzen der Schaufel in die Öffnung (7) des Ringes (1) durch einen Längsschlitz (6) in mindestens zwei Teile (4,5) zergliederten Endabschnitt (3) vorgefertigt wird.

4. Verfahren nach Anspruch 3, dadurch gekennzeichnet, daß die Leitschaufeln (2) mit einem zweiteiligen Blecheinsatz (8) im Längschlitz (6) des Endabschnitts (3) gefertigt werden , der vor dem Umbiegen entfernt oder als schützende Biegehilfe verwendet wird.

5. Verfahren nach einem oder mehreren der Ansprüche 1 bis 4, dadurch gekennzeichnet, daß der Endabschnitt (3) derart gegenüber den vorgefertigten Öffnungen (7) im Ring (1) größer dimensioniert gefertigt wird, daß die betreffende Leitschaufel (2) zumindest teilweise mit dem Endabschnitt an der Öffnung (7) auf dem Ring aufsitzt.

6. Verfahren nach einem oder mehreren der Ansprüche 1 bis 5, dadurch gekennzeichnet, daß der Ring (1) mit beiderseits einer Öffnung (7) enthaltenen wulstartigen Verdickungen (9) vorgefertigt wird, um die die Teile (4,5) des jeweiligen Schaufelabschnitts (3) am Ringumfang jeweils in einer oder in einer einander entgegengesetzten Richtung umgebogen werden.

7. Verfahren nach einem oder mehreren der Ansprüche 1 bis 6, dadurch gekennzeichnet, daß jeweilige Teile (4,5) der Endabschnitte (3) von in Umfangsrichtung benachbarten Leitschaufeln (2) in sich überlappender Weise umgebogen und untereinander sowie mit dem Ring (1) verbunden werden.

8. Verfahren nach einem oder mehreren der Ansprüche 1 bis 7, dadurch gekennzeichnet, daß jeweils mehrere kammerartig radial an einer Öffnung (7) gegenüber der Ringoberfläche vorstehende, durch einen Längsschlitz (6) voneinander getrennte Teile (4,5) eines Endabschnitts (3) unter gleichzeitiger Schlitz- und Öffungsüberdeckung fortlaufend einander entgegengerichtet umgebogen werden.

9. Verfahren nach einem oder mehreren der Ansprüche 1 bis 8, dadurch gekennzeichnet, daß die mindestens zwei Teile (4,5) eines Endabschnitts (3) aus vor dem Einsetzen in die Öffnungen (7) gefertigten Schaufelsegmenten oder -mantelteilen hergestellt werden.

10. Verfahren nach einem oder mehreren der Ansprüche 1 bis 9, dadurch gekennzeichnet, daß das Leitgitter aus zwei radial gleichförmig beabstandeten, koaxialen Ringen (1,10) gefertigt wird, von denen der eine, z.B. den Innenring (10), mit gleichförmig über dem Umfang verteilten Vorsprüngen (14) oder Aussparungen (12) vorgefertigt wird, an denen die durch den anderen, z.B. den Außenring (1), hindurchgeschobenen Leitschaufeln (2) mit ihrem jeweils übrigen freien Ende verankert werden.

11. Verfahren nach einem oder mehreren der Ansprüche 1 bis 10, dadurch gekennzeichnet, daß zumindest der eine, die Öffnungen (7) enthaltende Ring (1) aus faserverstärktem Kunststoff gefertigt wird.

12. Verfahren nach Anspruch 1 oder 11, dadurch gekennzeichnet, daß die Leitschaufeln (2) und der zumindest eine Ring (1) des Leitgitters aus in eine Kunstharzmatrix eingebetteten Kohlenstoff- oder Glas- oder Keramik-Fasern oder aus einem insbesondere aromatisierten Poliimid (Kevlar R ) bestehenden Fasern oder aus Kombinationen genannter Faserarten gefertigt werden.

13. Verfahren nach Anspruch 12, dadurch gekennzeichnet, daß als Kunstharzmatrix ein Duroplast oder ein Duromerkunststoff oder ein Poliimidharz oder ein Epoxidharz verwendet wird.

14. Verfahren nach Anspruch 1 oder 7 oder 11, dadurch gekennzeichnet, daß der eine Endabschnitt (3) oder Teile (4,5) desselben bei örtlichen Wärmezufuhr umgebogen und mit dem einen Ring (1) oder untereinander und mit dem einen Ring (1) durch einen Kleber oder selbst-klebend durch Wärmezufuhr verbunden werden.

15. Verfahren nach Anspruch 14, dadurch gekennzeichnet, daß der eine Endabschnitt (3) oder Teile (4,5) desselben durch örtliche Wärmezufuhr umgebogen und für sich allein oder in sich überlappender Anordnung zusätzlich mit dem die Öffnungen (7) enthaltenden einen Ring (1) durch Bolzen oder Niete oder eine Verschraubung verbunden werden.

16. Verfahren nach einem oder mehreren der Ansprüche 1 bis 13, dadurch gekennzeichnet, daß der Endabschnitt (3) oder Teile (4,5) desselben nach der Umformung durch Bolzen oder Niete oder Verschraubungen mit dem die Öffnungen (7) enthaltenden Ring (1) verbunden werden.

17. Verfahren nach einem oder mehreren der Ansprüche 1 sowie 11 bis 14, dadurch gekennzeichnet, daß einzelne Schaufeln oder Schaufelgruppen durch Erwärmung der Klebeverbindung vom betreffenden Ring (1) gelöst werden.

18. Vorrichtung zur Durchführung des Verfahrens nach einer der Ansprüche 1-17, gekennzeichnet durch ein aufheizbares Verformungswerkzeug (W), das an einem druck-belasteten Führungsteil keilförmig spitz endende Abschnitte (W1,W2) aufweist und mit dem spitzen Ende, zwecks am Ring einander entgegengerichteter Umbiegung, in den offenen Längsschlitz (6) oder zwischen zwei Platten des zweiteiligen Blecheinsatzes (8) am Schaufelendabschnitt einfahrbar angeordnet ist.

19. Vorrichtung nach Anspruch 18, dadurch gekennzeichnet, daß das Verformungswerkzeug mit einer elektrischen Heizvorrichtung ausgestattet ist.

20. Vorrichtung nach Anspruch 18 oder 19, dadurch gekennzeichnet, daß die in den Schlitz (6) eines Endabschnitts (3) einer Leitschaufel (2) eingesetzten Platten (8) Bestandteile einer elektro-induktiven Heizvorrichtung sind.

21. Vorrichtung nach Anspruch 18, dadurch gekennzeichnet, daß eine föhnartige Heißlufteinrichtung zur Erwärmung mindestens eines Leitschaufelendabschnitts (3) und/oder des Verformungs- bzw. Biegewerkzeugs (W;8) vorgesehen ist.

22. Verfahren nach Anspruch 1 oder 14 oder 17, dadurch gekennzeichnet, daß die Erwärmung in einer beheizbaren Kammer im Vakuum oder unter Druck erfolgt.

23. Vorrichtung nach Anspruch 21, dadurch gekennzeichnet, daß für die Erwärmung eine Druckkammer vorgesehen ist.

## Claims

1. A method for manufacturing a guide grid for turbo machines, more particularly a guide grid having a ring structure for axial compressors, with guide blades (2) which are manufactured from fibre-reinforced plastics material, are inserted into openings (7) distributed over the circumference of a ring (1) and are connected to the ring (1) at one blade end, characterised in that the guide blades (2) are each prefabricated with an end section (3), which extends in the longitudinal direction of the profile, is heated after the insertion of the guide blades (2) into the openings (7), is bent towards the ring surface and connected to the ring (1).

2. A method according to claim 1, characterised in that, following the insertion of the blades into the opening (7), at least two parts (4, 5) of the end section (3) are bent in opposite directions in the circumferential direction towards the ring surface.

3. A method according to claim 1 or 2, characterised in that each guide blade (2) is prefabricated with an end section (3), which is divided by means of a longitudinal slot (6) into at least two parts (4, 5) prior to the insertion of the blades into the opening (7) of the ring (1).

4. A method according to claim 3, characterised in that the guide blades (2) are manufactured with a two-part sheet metal insert (8) in the longitudinal slot (5) of the end section (3), which sheet metal insert is removed prior to the bending or is used as a protective bending aid.

5. A method according to one or more of claims 1 to 4, characterised in that the end section (3) is manufactured with larger dimensions than the prefabricated openings (7) in the ring (1), so that the respective guide blade (2) sits at least partially with the end section resting upon the opening (7) of the ring.

6. A method according to one or more of claims 1 to 5, characterised in that the ring (1) is prefabricated with bead-like thickened sections (9) on either side of an opening (7), over which thickened sections the parts (4, 5) of the respective blade section (3) can be bent on the ring circumference in one or opposite directions.

7. A method according to one or more of claims 1 to 6, characterised in that respective parts (4, 5) of the end sections (3) of adjacent guide blades (2) in the circumferential direction are bent in an overlapping fashion and are connected to one another and to the ring (1).

8. A method according to one or more of claims 1 to 7, characterised in that a plurality of comb-like* parts (4, 5) of an end section, which parts are separated from one another by a longitudinal slot (6) and project radially from the ring surface at an opening (7), are continuously bent in opposite directions, simultaneously covering the slot and opening.

9. A method according to one or more of claims 1 to 8, characterised in that the at least two parts (4, 5) of an end section (3) are manufactured from blade segments or casing parts which are fabricated prior to insertion into the opening (7).

10. A method according to one or more of claims 1 to 9, characterised in that the guide grid is manufactured from two radially evenly spaced apart coaxial rings (1, 10), one of which, e.g. the inner ring (10), is prefabricated with projections (14) or recesses (12) which are uniformly distributed over the circumference and at which the guide blades (2) pushed through the other ring, e.g. outer ring (1), are anchored by means of their respective other free end.

11. A method according to one or more of claims 1 to 10, characterised in that at least the ring (1) comprising the openings (7) is made of fibre-reinforced plastics material.

12. A method according to claim 1 or 11, characterised in that the guide blades (2) and at least one ring (1) of the guide grid are manufactured from carbon or glass or ceramic fibres embedded in a synthetic resin matr-ix or from fibres comprising a, more particularly aromatised, polyimide resin (Kevlar R) or from combinations of these- fibre types.

13. A method according to claim 12, characterised in that a thermosetting plastics material or thermoplastics material or a polyimide resin or epoxy resin is used as the synthetic resin matrix.

14. A method according to claim 1 or 7 or 11, characterised in that the one end section (3) or parts (4, 5) thereof is bent with a local application of heat and is connected to the first ring (1) or to one another and to the first ring (1) by means of an adhesive or in a self-adhesive manner with an application of heat.

15. A method according to claim 14, characterised in that the one end section (3) or parts (4, 5) thereof is bent with a local application of heat and is additionally connected by itself or in an overlapping arrangement to the ring (1) comprising the openings (7) by means of bolts or rivets or a screw connection.

16. A method according to one or more of claims 1 to 13, characterised in that, after bending, the end section (3) or parts (4, 5) thereof is/are connected by means of bolts or rivets or screw connections to the ring (1) having the openings (7).

17. A method according to one or more of claims 1 and 11 to 14, characterised in that individual blades or blade groups are released from the relevant ring (1) by heating the adhesive connection.

18. A device for carrying out the method according to one of claims 1 to 17, characterised by a heatable deforming tool (W), which comprises sections (W1, W2), which end in a wedge-shaped point of a pressure-loaded guide element, and is arranged so that its pointed end can be introduced into the open longitudinal slot (6) or between two plates (8) of the two-part sheet metal insert in order to bend said plates in opposite directions on the ring.

19. A device according to claim 18, characterised in that the deforming tool is provided with an electrical heating device.

20. A device according to claim 18 or 19, characterised in that the plates (8) inserted into the slot (6) of an end section (3) of a guide blade (2) form part of an electro-inductive heating device.

21. A device according to claim 18, characterised in that a blower-type hot air device is provided for heating at least one guide blade end section (3) and/or the deforming or bending tool (W; 8).

22. A method according to claim 1 or 14 or 17, characterised in that the heating is effected in a vacuum or under pressure in a heatable chamber.

23. A device according to claim 21, characterised in that a pressure chamber is provided for the heating.

## Revendications

1. Procédé de réalisation d'un aubage directeur pour des turbomachines, notamment pour l'aubage directeur à construction annulaire d'un compresseur axial comportant des aubes directrices (2) en matière plastique renforcée par des fibres, qui sont placées dans des ouvertures (7) réparties à la périphérie d'une couronne (1) et sont reliées à la couronne (1) par l'extrémité de chaque aube, caractérisé en ce que les aubes directrices (2) sont fabriquées chaque fois avec un segment d'extrémité (3) dirigé dans la direction longitudinale du profil, et qui après mise en place des aubes directrices (2) dans les ouvertures (7) est chauffé pour être replié contre la surface de la couronne et être relié à cette couronne (1).

2. Procédé selon la revendication 1, caractérisé en ce qu'au moins deux parties (4, 5) du segment d'extrémité (4), après introduction de l'aube dans l'ouverture (7), sont repliées dans la direction périphérique, dans des directions opposées contre la surface extérieure de la couronne.

3. Procédé selon la revendication 1 ou 2, caractérisé en ce que chaque aube directrice (2) est munie, avant sa mise en place dans l'ouverture (7) de la couronne (1), d'un segment d'extrémité (3) décomposé en au moins deux parties (4, 5) par une fente longitudinale (6).

4. Procédé selon la revendication 3, caractérisé en ce que les aubes directrices (2) sont réalisées avec un insert en tôle (8) en deux parties dans la fente longitudinale (6) du segment d'extrémité (3), et qui est enlevé avant le repliage ou est utilisé comme auxiliaire protecteur.

5. Procédé selon une ou plusieurs des revendications 1 à 4, caractérisé en ce que le segment d'extrémité (3) est réalisé avec des dimensions plus grandes que celles des ouvertures (7) réalisées dans la couronne (1) de façon que les aubes directrices (2) correspondantes s'appuient au moins partiellement par le segment d'extrémité au niveau de l'ouverture (7) contre la couronne.

6. Procédé selon une ou plusieurs des revendications 1 à 5, caractérisé en ce que la couronne (1) est réalisée avec des renforcements (9) en forme de bourrelets de part et d'autre d'une ouverture (7) et les parties (4, 5) du segment d'aube respectif (3) sont recourbées dans la direction périphérique, chaque fois dans l'une ou l'autre des deux directions opposées.

7. Procédé selon l'une ou plusieurs des revendications 1 à 6, caractérisé en ce que les parties respectives (4, 5) des segments d'extrémité (3) sont recourbées pour les aubes directrices (2) voisines dans la direction périphérique, de façon à se chevaucher et d'être reliées entre elles et avec la couronne (1).

8. Procédé selon une ou plusieurs des revendications 1 à 7, caractérisé en ce que chaque fois plusieurs parties (4, 5) séparées l'une de l'autre par une fente longitudinale (6) d'un segment d'extrémité (3), radialement en saillie, en forme de peigne par rapport à chaque ouverture (7), sont repliées les unes à la suite des autres dans des directions opposées, avec recouvrement simultané de la fente et de l'ouverture.

9. Procédé selon une ou plusieurs des revendications 1 à 8, caractérisé en ce qu'au moins deux parties (4, 5) d'un segment d'extrémité (3) sont réalisées avant leur mise en place dans les ouvertures (7), sous la forme de segments d'aube ou de parties d'enveloppe terminés.

10. Procédé selon une ou plusieurs des revendications 1 à 9, caractérisé en ce que l'aubage directeur se compose de deux couronnes coaxiales (10, 11) de même forme, distantes radialement, dont l'une, par exemple la couronne intérieure (10), est réalisée avec des saillies (14) ou des cavités (12) réparties régulièrement à la périphérie et au niveau desquelles sont accrochées les extrémités par ailleurs libres des aubes directrices (2) engagées par exemple à travers la couronne extérieure (1).

11. Procédé selon une ou plusieurs des revendications 1 à 10, caractérisé en ce qu'au moins une couronne (1) comportant les ouvertures (7) est en matière plastique renforcée par des fibres.

12. Procédé selon la revendication 1 ou 11, caractérisé en ce que les aubes directrices (2) et au moins une couronne (1) de l'aubage directeur sont fabriquées à partir d'une matrice en matière plastique contenant des fibres de carbone ou de verre ou de matière céramique et de fibres notamment d'un polyimide aromatique (Kevlar R) ou de combinaisons de tels types de fibres.

13. Procédé selon la revendication 12, caractérisé en ce que la matrice de résine synthétique est une matière thermodurcissable ou une matière synthétique thermoplastique ou une résine de polyimide ou une résine époxy.

14. Procédé selon la revendication 1 ou 7 ou 11, caractérisé en ce qu'un segment d'extrémité (3) ou des parties (4, 5) de celui-ci sont repliées avec apport local de chaleur et sont reliées à la couronne (1) ou entre elles ou avec une couronne (1) par une colle ou de manière autocollante par apport de chaleur.

15. Procédé selon la revendication 14, caractérisé en ce qu'un segment d'extrémité (3) ou des parties (4, 5) de celui-ci sont repliées avec chauffage local et sont reliées directement ou suivant une disposition à chevauchement avec la couronne (1) comportant les ouvertures (7), par des vis ou des rivets ou des goujons.

16. Procédé selon une ou plusieurs des revendications 1 à 13, caractérisé en ce que le segment d'extrémité (3) ou des parties (4, 5) de celui-ci sont reliées, après repliage, par des goujons ou des rivets ou des liaisons à vis avec la couronne (1) comportant les ouvertures (7).

17. Procédé selon une ou plusieurs des revendications 1 à 11 jusqu'à 14, caractérisé en ce que différentes aubes ou groupes d'aubes sont détachés de la couronne (1) correspondante par chauffage de la liaison collée.

18. Dispositif pour la mise en oeuvre du procédé selon l'une des revendications 1 à 17, caractérisé en ce qu'un outil de formage (W) susceptible d'être chauffé, ayant un segment se terminant par une pointe en forme de coin (W1, W2) pour la partie de guidage chargée en pression, et avec son extrémité pointue, pour assurer le repliage dans des directions opposées contre la couronne, est placé dans la fente longitudinale ouverte (6) ou entre deux plaques de l'insert de tôle en deux parties (8) du segment d'extrémité de l'aube.

19. Dispositif selon la revendication 18, caractérisé en ce que l'outil de formage est équipé d'un dispositif de chauffage électrique.

20. Dispositif selon la revendication 18 ou 19, caractérisé en ce que les plaques (8) intégrées dans la fente (6) d'un segment d'extrémité (3) d'une aube directrice (2) font partie d'un dispositif de chauffage électrique par induction.

21. Dispositif selon la revendication 18, caractérisé par une installation de chauffage à air chaud du type sèche-cheveux pour chauffer au moins un segment d'extrémité d'aube directrice (3) et/ou pour l'outil de formage ou de repliage.

22. Procédé selon la revendication 1 ou la revendication 14 ou 17, caractérisé en ce que le chauffage se fait dans une enceinte chauffée sous vide ou en pression.

23. Dispositif selon la revendication 21, caractérisé par une chambre de pression pour le chauffage.
